# EUROPÄISCHE PATENTSCHRIFT

(11) **EP 0 454 010 B1**
(45) Veröffentlichungstag und Bekanntmachung des Hinweises auf die Patenterteilung: **15.02.1995**
(21) Anmeldenummer: 91106409.5
(22) Anmeldetag: 22.04.1991
(51) Int. Cl.: B41F 31/14

(54) **Farbwerkswalzenantrieb**
Driving device for an inking unit
Moyen pour entraîner les rouleaux d'un système d'encrage

(30) Priorität: 26.04.1990 DE 4013416
(43) Veröffentlichungstag der Anmeldung: 30.10.1991
(73) Patentinhaber: KOENIG & BAUER-ALBERT AKTIENGESELLSCHAFT, 97080 Würzburg (DE)
(72) Erfinder: Wieland, Erich Georg, W-8700 Würzburg (DE)

(56) Entgegenhaltungen:
- EP-A- 0 290 850
- DE-A- 3 628 787
- FR-A- 1 413 028
- US-A- 3 994 222

## Beschreibung

Die Erfindung betrifft eine Vorrichtung zum formschlüssigen rotativen und changierenden Antrieb einer Farb- oder Feuchtwerkswalze einer Rotationsdruckmaschine.gemäß dem Oberbegriff des Patentanspruches 1.

Die DE-OS 36 28 787 zeigt eine axial bewegbare Verreibwalze, die mit zwei Farbauftragwalzen in Verbindung steht. Die Verreibwalze ist zusammen mit den Farbauftragwalzen von einem Plattenzylinder abstellbar gelagert.

Ein Antrieb für die Verreibwalze ist nicht vorgesehen. Aus diesem Grund wird die Verreibwalze nur durch Friktion von den Farbauftragwalzen angetrieben. Bei einem Antrieb durch Friktion ist ein gewisser Schlupf zwischen den zusanmenwirkenden Walzen jedoch nicht vermeidbar. Besonders auch bei Feuchtwerken ist ein Friktionsantrieb von Nachteil, weil bei erhöhten Feuchtmittelanteilen die Reibwerte zwischen den Walzen erheblich abnehmen. Insbesondere, wenn mehrere hintereinander angeordnete Walzen durch Friktion angetrieben werden, kann dies zu Einfärbeschwierigkeiten der Druckplatte wie Streifenbildung oder Punktverbreiterung führen.

Durch die US-PS 39 94 222 ist es bereits bekannt, Farbwalzen einer Rotationsdruckmaschine mit einem Rotations- und Changierantrieb zu versehen. Es ist jedoch nicht möglich, die Walzen außerdem noch ortsveränderlich, z. B. verschwenkbar zu lagern. Dies ist jedoch insbesondere dann notwendig, wenn die Reibwalze mit Farbauftragwalzen zusammenwirkt, welche z. B. bei einem Druckplattenwechsel vom Plattenzylinder abgestellt werden müssen.

Der Erfindung liegt die Aufgabe zugrunde, eine Vorrichtung zum Antrieb einer ortsveränderlichen Walze zu schaffen, die es ermöglicht, daß die Walze formschlüssig rotativ und changierend antreibbar ist.

Die Aufgabe wird erfindungsgemäß durch den kennzeichnenden Teil des Anspruchs 1 gelöst.

Der Vorteil der Erfindung ist, daß die sowohl zum rotierenden als auch zum changierenden Antrieb vorgesehenen Mittel (z. B. Zahnräder) außerhalb der Seitengestelle angeordnet werden können, wodurch diese gut geschmiert werden können und nicht mit Druckfarbe in Berührung gelangen. Außerdem wird die Reibwalze nur mit Drehmomenten beaufschlagt. Andere antriebsbedingte Kräfte in x- und y-Richtung werden vom Seitengestell aufgenommen. Hierdurch werden einseitige Belastungen der Reibwalze und damit unterschiedliche Anstelldrücke über die Länge der Walze vermieden.

Ein Ausführungsbeispiel der Erfindung ist in den Zeichnungen dargestellt und wird im folgenden beschrieben.
- Fig. 1: eine schematische Darstellung der erfindungsgemäßen Antriebsvorrichtung,
- Fig. 2: eine schematische Darstellung eines ersten Ausführungsbeispiels von Farbwalzen in einem Farbwerk,
- Fig. 3: ein zweites Ausführungsbeispiel.

Die Erfindung wird am Beispiel einer Reibwalze 1 beschrieben, die in Oberflächenkontakt mit zwei Farbauftragwalzen 2, 3 steht. Die Farbauftragwalzen 2, 3 wirken mit einem Plattenzylinder 4 zusammen und sind in einem gemeinsamen Schwenkrahmen 6 jeweils auf beiden Seiten einer nicht dargestellten Rotationsdruckmaschine drehbar gelagert. Die Schwenkrahmen 6 sind schwenkbar an den Innenseiten der Seitengestelle 7 der Rotationsdruckmaschine gelagert, von der der einfachheithalber nur eine Seite dargestellt und beschrieben wird. In dem Seitengestell 7 ist in einer Gestellbohrung 8 als ein Antriebszahnkranz ausgebildetes Zahnrad 9 mittels einer Buchse 11 dreh- und verschiebbar gelagert. Das Zahnrad 9 ist außerhalb des Seitengestells 7 angeordnet und mittels einer weiteren drehbaren Lagerung 12 mit einem Antrieb 10 (z. B. Kurbel- oder Kurvengetriebe oder einem pneumatischen oder hydraulischen Changierantrieb) für eine Hin- und Herbewegung des Zahnrades 9 verbunden. Das Zahnrad 9 steht im Zahneingriff mit einem vom Maschinenantrieb angetriebenen Zahnrad 13, welches außerhalb des Seitengestells 7 in diesem drehbar gelagert ist. Die Zähne 14 des Zahnrades 13 sind so breit ausgeführt, daß sie auch bei einer Hin- und Herbewegung des Zahnrades 8 immer sicher mit den Zähnen 15 des Zahnrades 9 in Antriebskontakt bleiben.

Die Buchse 11 umgibt koaxial einen Antriebszapfen 16, der fest mit dem Zahnrad 9 und der Buchse 11 verbunden ist. Der Antriebszapfen 16 ist mittels einer Gelenkwelle 17 (z. B. einem doppelten Kardangelenk) mit einem Wellenzapfen 18 der Reibwalze 1 formschlüssig verbunden. Selbstverständlich ist es auch möglich, das Zahnrad 9 drehbar und verschiebefest anzuordnen. In diesem Fall ist der Antriebszapfen 16 gegenüber der Buchse 11 und dem Zahnrad 9 verschiebbar, jedoch drehfest angeordnet (z. B. mittels einer Keilwellen-, Zahnwellen- oder Polygonverbindung).

Die Reibwalze 1 ist mittels des Wellenzapfens 18 im Schwenkrahmen 6 dreh- und axial verschiebbar gelagert, so daß diese zusammen mit den Farbauftragwalzen 2, 3 von dem ortsfest drehbar in den Seitengestelien 7 gelagerten Plattenzylinder 4 abstellbar ist.

Bei einem ersten Ausführungsbeispiel nach Figur 2 weist der gemeinsame Schwenkrahmen 6 eine drehbar gelagerte Steuerrolle 22 auf, die mit einer Steuerkurve 23 in Kontakt stehend angeordnet ist. Der Schwenkrahmen 6 weist eine Druckfeder 24 auf, die an einem der Lagerung des Schwenkrahmens 6 gegenüberliegendem Ende angeordnet ist und stützt sich mittels der Druckfeder 24 am Seitengestell 7 ab.

Die erste Farbauftragwalze 2 ist in einem Schlitz des Schwenkrahmens 6 verschiebbar gelagert und mittels einer Einstellschraube 26 verstellbar, so daß ein Achsabstand zwischen der Reibwalze 1 und der ersten Farbauftragwalze 2 einstellbar ist.

Die zweite Farbauftragwalze 3 ist mittels einer Druckfeder 27 und mittels zweier Einstellschrauben 28, 29 im Schwenkrahmen 6 gelagert, so daß diese an die Reibwalze 1 und den Plattenzylinder 4 anstellbar ist.

Beim Abstellen der Farbauftragwalzen 2, 3 vom Plattenzylinder 4 drückt die Steuerkurve 23 die Steuerrolle 22 nach außen, so daß der Schwenkrahmen 6 gegen die Kraft der Druckfeder 24 ausgelenkt wird und die im Schwenkrahmen 6 gelagerten Walzen 2 und 3 vom Plattenzylinder 4 abgestellt werden, wobei diese auch zusammen mit der Reibwalze 1 gegenüber den Seitengestellen 7 eine ortsverändernde Relativbewegung durchführen.

Bei einem zweiten Ausführungsbeispiel ist die Reibwalze 1 in einem Ende eines verschiebbar im Seitengestell 7 gelagerten Lagerhebels 31 gelagert. Hierbei ist der Lagerhebel 31 sowohl gegenüber dem Seitengestell 7, als auch senkrecht zur Achse des Plattenzylinders 4 verschiebbar angeordnet, wobei sich der Lagerhebel 31 mittels einer Druckfeder 32 am Seitengestell 7 abstützt.

Die Farbauftragwalzen 2, 3 weisen ebenfalls jeder einen eigenen Lagerhebel 33; 34 auf.
Diese sind schwenkbar an einer Innenseite der Seitengestelle 7 angeordnet.
Die Lagerhebel 33; 34 weisen jeweils eine drehbar gelagerte Steuerrolle 36; 37 auf. Zwei gemeinsam betätigbare Steuerkurven 38, 39 sind mit den Steuerrollen 36, 37 in Kontakt stehend angeordnet. Die Lagerhebel 33, 34 weisen je eine Druckfeder 41, 42 auf, mittels der sie sich am Seitengestell 7 abstützen.

Beim Abstellen der Farbauftragwalzen 2, 3 vom Plattenzylinder 4 werden mittels der Steuerkurven 38, 39 Steuerrollen 36, 37 nach außen gedrückt, so daß diese zusammen mit den Lagerhebeln 33, 34 und den darin gelagerten Farbauftragwalzen 2, 3 vom Plattenzylinder 4 gegen die Kraft der Federn 41, 42 abgestellt werden.

Hierbei wirken die Farbauftragwalzen 2, 3 mittels ihrer Oberflächen auf die Reibwalze 1 ein und verschieben diese gegen die Kraft der Druckfeder 32, so daß ein Abstand zwischen der Achse 19 der Reibwalze 1 und der Rotationsachse 21 des Zahnrades 9 erzeugt wird.

In jedem Fall ist ein Spiel s zwischen der Gelenkwelle 17 und einem Innendurchmesser der Buchse 11 vorgesehen, das es ermöglicht, daß die Achse 19 der Reibwalze 1 eine parallele Lageveränderung mit einem Abstand (z. B. ± 5 mm) gegenüber einer Achse 21 des Zahnrades 9 durchführt.

In den Ausführungsbeispielen ist nur die Reibwalze 1 mit der erfindungsgemäßen Antriebsvorrichtung versehen. Selbstverständlich ist es jedoch auch möglich z. B. die Farbauftragwalzen 2 und 3 mit dieser Antriebsvorrichtung auszurüsten.

### Teileliste

- 1: Reibwalze
- 2: Farbauftragwalze , erste
- 3: Farbauftragwalze , zweite
- 4: Plattenzylinder
- 5: -
- 6: Schwenkrahmen
- 7: Seitengestell
- 8: Gestellbohrung
- 9: Zahnrad
- 10: Antrieb
- 11: Buchse
- 12: Lagerung
- 13: Zahnrad
- 14: Zähne (13)
- 15: Zähne (9)
- 16: Antriebszapfen
- 17: Gelenkwelle
- 18: Wellenzapfen
- 19: Achse (1)
- 20: -
- 21: Achse (9)
- 22: Steuerrolle (6)
- 23: Steuerkurve (22)
- 24: Druckfeder
- 25: -
- 26: Einstellschraube
- 27: Druckfeder
- 28: Einstellschraube
- 29: Einstellschraube
- 30: -
- 31: Lagerhebel
- 32: Druckfeder (31)
- 33: Lagerhebel
- 34: Lagerhebel
- 35: -
- 36: Steuerrolle (33)
- 37: Steuerrolle (34)
- 38: Steuerkurve (36)
- 39: Steuerkurve (37)
- 40: -
- 41: Druckfeder (33)
- 42: Druckfeder (34)
- s: Spiel

## Patentansprüche

1. Vorrichtung zum formschlüssigen rotativen und changierenden Antrieb einer Farb- oder Feuchtwerksreibwalze einer Rotationsdruckmaschine mittels eines in Seitengestellen der Rotationsdruckmaschine gelagerten Drehantriebs und einer Einrichtung zur Beaufschlagung der Changierbewegung, dadurch gekennzeichnet, daß an den Seitengestellen (7) ein die Walze (1) aufnehmender Schwenkrahmen (6) angeordnet ist, daß sich zwischen dem koordinatenfest im Seitengestell (7) eingeleiteten Drehantrieb (9, 13, 14, 15, 16) und der mit dem Schwenkrahmen (6) verschwenkbaren Walze (1) eine Gelenkwelle (17) erstreckt und daß die mit dem Abtrieb der Changiereinrichtung (10, 12) verbundene Walze (1, 18) den Schwenkrahmen (6) axial verschieblich durchdringt.

2. Vorrichtung nach Anspruch 1, dadurch gekennzeichnet, daß ein Zahnrad (9, 15) des Drehantriebs (9, 13, 14, 15, 16) mit der Changiereinrichtung (10, 12) verbunden ist und die Dreh- und Changierbewegung auf eine die Gestellwand (7) durchdringende Buchse (11) übertragbar ist.

3. Vorrichtung nach den Ansprüchen 1 bis 2, dadurch gekennzeichnet, daß die Gelenkwelle (16, 17, 18) von der Buchse (11) umgeben ist.

4. Vorrichtung nach den Ansprüchen 1 bis 3 , dadurch gekennzeichnet, daß die Buchse (11), mit dem Zahnrad (9, 15) formschlüssig verbunden ist.

5. Vorrichtung nach den Ansprüchen 1 bis 4, dadurch gekennzeichnet, daß das Zahnrad (9, 15) außerhalb der Seitengestelle (7) angeordnet ist.

6. Vorrichtung nach den Ansprüchen 1 bis 5, dadurch gekennzeichnet, daß die Gelenkwelle (17) als doppeltes Kardangelenk ausgebildet ist.

## Claims

1. Apparatus for form-fitting, rotary and alternating driving of an inking or damping unit friction roller of a rotary printing machine by means of a rotary drive mounted in side frames of the rotary printing machine and a device for applying the alternating movement, characterized in that a pivotal frame (6) receiving the roller (1) is arranged on the side frames (7), in that a cardan shaft (17) extends between the rotary drive (9, 13, 14, 15, 16) introduced with fixed coordinates in the side frame (7) and the roller (1) pivotal with the pivotal frame (6), and in that the roller (1, 18) connected to the output shaft of the alternating device (10, 12) passes axially displaceably through the pivotal frame (6).

2. Apparatus according to Claim 1, characterized in that a toothed wheel (9, 15) of the rotary drive (9, 13, 14, 15, 16) is connected to the alternating device (10, 12) and the rotary and alternating movement is transmissible to a sleeve (11) passing through the frame wall (7).

3. Apparatus according to Claims 1 to 2, characterized in that the cardan shaft (16, 17, 18) is surrounded by the sleeve (11).

4. Apparatus according to Claims 1 to 3, characterized in that the sleeve (11) is form-fittingly connected to the toothed wheel (9, 15).

5. Apparatus according to Claims 1 to 4, characterized in that the toothed wheel (9, 15) is arranged outside the side frames (7).

6. Apparatus according to Claims 1 to 5, characterized in that the cardan shaft (17) is constructed as a double universal joint.

## Revendications

1. Dispositif d'entraînement rotatif et alternant, à ajustement de forme, d'un rouleau broyeur de dispositif de mouillage d'une machine à imprimer rotative, au moyen d'un entraînement rotatif tourillonnant dans les bâtis latéraux de la machine à imprimer rotative, et d'un dispositif de changement, caractérisé en ce que des cadres pivotants (6), recevant le rouleau (1), sont disposés sur les bâtis latéraux (7), en ce qu'un arbre articulé (17) s'étend entre l'entraînement rotatif (9, 13, 14, 15, 16) monté selon des coordonnées fixes dans le bâti latéral (7) et le rouleau (1) susceptible de pivoter à l'aide du cadre pivotant (6), et en ce que le rouleau (1, 18) relié à la partie entraînée du dispositif de changement (10, 11) traverse le cadre pivotant (6), d'une façon permettant un déplacement axial.

2. Dispositif selon la revendication 1, caractérisé en ce qu'une roue dentée (9, 15) de l'entraînement rotatif (9, 13, 14, 15, 16) est reliée au dispositif de changement (10, 12) et le mouvement de rotation et de changement étant susceptible d'être transmis à une douille traversant la paroi de bâti (7).

3. Dispositif selon les revendications 1 à 2, caractérisé en ce que l'arbre articulé (16, 17, 18) est entouré par la douille (11).

4. Dispositif selon les revendications 1 à 3, caractérisé en ce que la douille (11) est reliée avec ajustement de forme à la roue dentée (9, 15).

5. Dispositif selon les revendications 1 à 4, caractérisé en ce que la roue dentée (9, 15) est disposée à l'extérieur des bâtis latéraux (7).

6. Dispositif selon les revendications 1 à 5, caractérisé en ce que l'arbre articulé (17) est réalisé sous forme d'articulation de cardan double.
